# EUROPÄISCHE PATENTSCHRIFT

(11) **EP 2 233 632 B1**
(45) Veröffentlichungstag und Bekanntmachung des Hinweises auf die Patenterteilung: **16.10.2013**
(21) Anmeldenummer: 10401035.0
(22) Anmeldetag: 18.03.2010
(51) Int. Cl.: D06F 71/36, D06F 75/38

(54) **Bügelvorrichtung mit wölbstrukturierter Sohle**
Ironing device with curved sole
Dispositif de repassage doté d'une semelle voûtée

(30) Priorität: 23.03.2009 DE 102009014024
(43) Veröffentlichungstag der Anmeldung: 29.09.2010
(73) Patentinhaber: Miele & Cie. KG, 33332 Gütersloh (DE)
(72) Erfinder: Degmayr, Andreas, 31319 Sehnde (DE); Kleber, Ralf, 31275 Lehrte (DE); Köckerling, Matthias, Dr., 59929 Brilon (DE); Sommerkom, Horst, 31303 Burgdorf (DE)

(56) Entgegenhaltungen:
- EP-A1- 1 983 097
- DE-A1- 19 800 956
- DE-C- 259 869
- US-A- 2 369 677

## Beschreibung

Die Erfindung betrifft eine Bügelvorrichtung mit einer elektrisch beheizbaren Sohle mit einer Mehrzahl von Löchern zur Bereitstellung einer Dampf- oder Flüssigkeitsdurchströmung, die auf der Außenfläche eine wölbstrukturierte Oberfläche besitzt, deren Zwischenräume zwischen den einzelnen Wölbungen ein Netz von miteinander verbundenen Kanälen bilden.

Eine derartige Bügelvorrichtung ist aus der DE 198 00 956 A1 bekannt. Bei der bekannten Bügelvorrichtung ist die Außenfläche der Sohle mit einer Wölbstruktur versehen, die eine Vielzahl von benachbarten Wölbungen mit einem Durchmesser von jeweils etwa 0,7 mm versehen ist. Diese sogenannte Mikrostrukturierung verbessert die Gleiteigenschaften der Außenfläche auf dem Bügelgut. In der Sohle sind ferner mehrere Löcher angeordnet, die eine Durchströmung von Dampf bereitstellen. Die Löcher für den Dampfdurchlass sind bereichsweise in der Spitze und im Mittenbereich der Sohle angeordnet.

Aus der EP 1 983 097 A1 ist eine gattungsgemäße Bügelvorrichtung bekannt, die an der Sohle granuliert ist, um sogenannte Mikrokanäle zur vberbesserten Dampfverteilung bereitzustellen.

Aus der DE 259 869 C ist eine Bügelvorrichtung bekannt, die an der Sohle Schlitze besitzt, um dort Dampf ausströmen zu lassen. An der Bügelsohle sind quer zu den Schlitzen Rippen angebracht, so dass sich der Dampf in den Nuten zwischen den Schlitzen verteilen kann.

Aus der JP 09313800 A Patent Abstract ist eine Bügelvorrichtung bekannt, bei der die Sohle mit Dellen versehen ist, wodurch langhaariges Bügelgut besonders geschont wird. Auch hier sind die Löcher für den Dampfdurchtritt im Bereich der Spitze der Sohle angeordnet.

Aus der DE 41 03 794 C1 ist eine Bügeleisensohle bekannt, die ballenartige Vertiefungen mit jeweils sich anschließenden ballenartigen Erhebungen aufweist, wobei die Wölbungsradien zwischen Vertiefung und Erhebung kontinuierlich übergehen. Die Löcher für den Dampfdurchtritt sind so angeordnet, dass sie jeweils von einer ballenartigen Vertiefung konzentrisch umgeben sind.

Aus der US 3 238 650 A ist ein Handbügeleisen bekannt, das eine gewellte Oberfläche der Sohle umfasst. Die Wellen sind auf der Fläche gekrümmt bzw. umlaufend angeordnet. Löcher für den Dampfdurchtritt sind auf den Erhebungen der einzelnen Wellen angeordnet.

Aus der DE 1 088 455 A ist eine Bügelpresse bekannt, bei der eine großflächige, nahezu ebene absenkbare Platte die Bügelsohle bildet. Die Sohle ist mit Löchern versehen, um Dampf durchtreten zu lassen. Hinter der Platte ist ein Dampfverteiler vorgesehen, der eine Platte mit Löchern und Erhebungen umfasst. Die Platte ist so angeordnet, dass der Dampf verwirbelt wird und danach aus den Löchern der Bügelsohle austritt.

Bei den bekannten Bügelvorrichtungen kann es vorkommen, dass der Dampf oder Flüssigkeit zur Befeuchtung des Bügelgutes zwischen Außenseite der Sohle und dem Bügelgut nicht hinreichend verteilt wird, so dass das Bügelgut an einigen Stellen, die zu wenig befeuchtet werden, zu heiß wird und an anderen Stellen feuchte Flecken verbleiben, die auch zu sichtbaren Rändern auf dem Bügelgut führen können.

Der Erfindung stellt sich somit die Aufgabe, eine Bügelvorrichtung mit einer verbesserten Bereitstellung und Verteilung von Dampf oder Flüssigkeit bereitzustellen.

Die Aufgabe wird durch eine Bügelvorrichtung mit den Merkmalen des unabhängigen Anspruchs 1 oder mit einer Bügelpresse mit den Merkmalen des unabhängigen Anspruchs 13 gelöst. Vorteilhafte Ausgestaltungen und Weiterbildungen der Erfindung ergeben sich aus den jeweils nachfolgenden abhängigen Ansprüchen.

Die mit der Erfindung erreichbaren Vorteile bestehen insbesondere darin, dass mit der Bügelvorrichtung eine für das Bügelgut optimierte Dampf oder Flüssigkeitsverteilung erreicht wird. Ferner kann auf einfache Weise eine größere Dampfmenge dem Bügelgut zugeführt werden, wobei der Dampf über Kanäle, die durch die Zwischenräume von benachbarten Wölbungen gebildet sind, optimal verteilt wird. Hierzu sind die Löcher in den Kreuzungspunkten der als Netzstruktur ausgebildeten Kanäle angeordnet, so dass jeweils ein Loch mit mehreren, vom Loch wegweisend gerichteten Kanäle in Verbindung steht. Aufgrund der zuverlässigen Dampf- oder Flüssigkeitsverteilung wird die Gefahr einer Fleckenbildung ebenfalls minimiert bzw. verhindert.

In einer vorteilhaften Ausführung sind die Wölbungen jeweils als Mehrecke ausgebildet, deren Randkonturen von miteinander benachbarten Mehrecken die Kanäle bilden. Damit können die Kanäle nahezu über ihre gesamte Länge etwa den gleichen Querschnitt aufweisen.

In einer vorteilhaften Weiterbildung sind die Mehrecke als Sechsecke ausgebildet, wodurch sich für die netzartige Struktur entsteht, bei der von den Kreuzungsbereichen jeweils drei in unterschiedliche Richtungen weisende Kanäle ausgebildet sind.

In einer anderen Ausführung sind die Wölbungen als Kalotten ausgebildet, wodurch sich gekrümmte Kanäle mit unterschiedlichen Breiten ergeben.

In einer weiteren, zweckmäßigen Ausführung sind die Löcher auf der gesamten Außenfläche der Sohle verteilt angeordnet, wodurch eine große Dampfmenge dem Bügelgut zugeführt werden kann. Ferner entsteht zwischen der Außenfläche der Sohle und dem Bügelgut ein Dampfpolster, wodurch das Gleiten der Sohle über das Bügelgut weniger Reibung verursacht und somit leichter zu handhaben ist.

Insgesamt ist es zweckmäßig, die Höhe der einzelnen Wölbungen im Bereich 1/20 bis 1/10 des flächigen Durchmessers auszubilden, wenn der Durchmesser der Wölbungen auf der Außenfläche etwa zwischen 1 bis 4 cm beträgt. Somit wird eine Dellenbildung im Bügelgut weitgehend klein gehalten.

In einer vorteilhaften Weiterbildung sind die Wölbungen im Mittenbereich abgeflacht ausgebildet, so dass die punktuelle Presskraft auf das Bügelgut etwas vermindert wird. Dadurch wird die Kontaktfläche der einzelnen Wölbung zum Bügelgut vergrößert, wodurch der Wärmeübergang verbessert und die Dellenbildung im Bügelgut nochmals vermindert wird.

In einer zweckmäßigen Ausführung weisen alle auf der Außenfläche verteilten Wölbungen jeweils zumindest in etwa den gleichen Durchmesser und die gleiche Höhe auf. Dadurch wird eine gleichmäßige Dampfbeaufschlagung auf das Bügelgut bereitgestellt.

In einer anderen Ausführung sind alle auf der Außenfläche verteilten Wölbungen hinsichtlich der Höhe und / oder des Durchmessers zumindest teilweise unterschiedlich ausgebildet. Dadurch sind die Dampfverteilung und der partielle Anpressdruck der einzelnen Wölbungen auf das Bügelgut abhängig von der Form der Sohle oder den Oberflächeneigenschaften des Bügelgutes konfigurierbar.

In einer zweckmäßigen Ausführung sind die Kanäle am seitlichen Rand der Sohle offen ausgebildet, so dass der Dampf seitlich austreten kann. Bei der Zufuhr von besonders großen Dampfmengen entsteht hierdurch eine durchgängige Dampfströmung in den netzartig verbundenen Kanälen, so dass Stauungen oder Dampfdetonationen zwischen der Außenfläche der Sohle und dem Bügelgut vermieden werden.

In einer zweckmäßigen Ausführung ist die Bügelvorrichtung als Dampfbügelstation oder Dampfbügeleisen ausgebildet.

Die Erfindung betrifft ferner eine Bügelpresse mit einer Unterlage und einer als großflächige absenkbare Platte ausgeführte Sohle, wobei die Sohle wie oben beschrieben, ausgebildet ist.

Ein Ausführungsbeispiel der Erfindung ist in den Zeichnungen rein schematisch dargestellt und wird nachfolgend näher beschrieben. Es zeigen
- Fig. 1:: den Aufbau der Bügelvorrichtung in perspektivischer Darstellung;
- Fig. 2:: die Sohle in der Draufsicht;
- Fig. 3:: die Sohle in einer Schnittdarstellung und
- Fig. 4:: die Sohle ausschnittsweise mit Dampfverteilung.

Fig. 1 zeigt eine Bügelvorrichtung mit einem Dampfbügeleisen 1 und einer Bügelpresse 2. Die Bügelvorrichtung umfasst einen Dampferzeuger 15, und eine Dampfleitung 16, durch die der Dampf 12 zum Bügeleisen 1 geleitet werden kann. Der Sohle 3a der Bügelpresse kann ebenfalls Dampf 12 zugeführt werden. Zum Bügeln befindet sich das Bügelgut 6 auf einer Unterlage 7, beispielsweise einem Bügelbrett, so dass das Bügeleisen 1 mit der Außenfläche 4 der Sohle 3 gleitend darüber geführt werden kann. Die Bügelpresse 2 besitzt die Unterlage 3a am Gerät selbst.

Fig. 2 zeigt die Sohle 3 des Bügeleisens 1 von der Unterseite, so dass die Struktur der Außenfläche 4, die beim Bügeln zum Bügelgut 6 gerichtet ist, zu erkennen ist. Die Außenfläche ist mit aneinanderliegenden sechseckigen Wölbungen 5 versehen, deren Randkonturen bzw. deren Berührungslinien mit jeweils benachbarten Wölbungen 5 Kanäle 10 bilden, die netzartig strukturiert und jeweils miteinander verbunden sind. In den Kreuzungspunkten 17 der Netzstruktur sind die Löcher 9 für den Dampfdurchtritt, in diesem Beispiel sind es Austrittslöcher für den Dampf 12 aus der Bügelsohle 3, angeordnet.

Ein Teil des Ausschnitts entlang der Schnittlinie A - A ist in Fig. 3 skizziert. In dieser detaillierten Darstellung ist zu erkennen, dass die Sohle 3 mehrere Wölbungen 5 besitzt, die am Rand zur benachbarten Wölbung jeweils einen Kanal 10 bilden. Ferner ist zu erkennen, dass die Löcher 9 am tiefer liegenden Rand der Wölbungen 5 angeordnet sind, so dass sich der Kanal 10 vom Loch ausgehend erstreckt. Die Wölbungen 5 besitzen einen abgeflachten Mittenbereich 8, so dass die Kontaktfläche zum Bügelgut 6 etwas vergrößert wird. Das Bügelgut 6 befindet sich hierbei auf der Unterlage 7.

In Fig. 4 ist in einer Draufsicht auf einen Ausschnitt auf die Außenfläche 4 die Dampfverteilung nochmals verdeutlicht. Der Dampf 12 tritt aus dem Loch 9 aus und kann sich nur in Richtung der vom Loch wegweisenden Kanäle 10 verteilen. Durch die netzartige Kanalstruktur wird eine gute Dampfverteilung erreicht. Alternativ kann auch Flüssigkeit durch die Löcher 9 zum Bügelgut geleitet werden, die ebenfalls aufgrund der netzartigen Kanalstruktur sehr gut unterhalb der Sohle 3 verteilt wird.

## Patentansprüche

1. Bügelvorrichtung mit einer elektrisch beheizbaren Sohle (3) mit einer Mehrzahl von Löchern (9) zur Bereitstellung einer Dampf- oder Flüssigkeitsdurchströmung, die auf der Außenfläche (4) eine strukturierte Oberfläche aus mehreren Wölbungen (5) besitzt, deren Zwischenräume zwischen den einzelnen Wölbungen (5) eine Netzstruktur von miteinander verbundenen Kanälen (10) bilden,
**dadurch gekennzeichnet,**
**dass** die Löcher (9) in Kreuzungsbereichen (17) der als Netzstruktur ausgebildeten Kanäle (10) angeordnet sind, um den Dampf oder die Flüssigkeit unterhalb der Sohle (3) zu verteilen.

2. Bügelvorrichtung nach Anspruch 1,
**dadurch gekennzeichnet,**
**dass** die Wölbungen (5) jeweils als Mehrecke ausgebildet sind, deren Randkonturen von miteinander benachbarten Mehrecken die Kanäle (10) bilden.

3. Bügelvorrichtung nach Anspruch 2,
**dadurch gekennzeichnet,**
**dass** die Mehrecke als Sechsecke ausgebildet sind.

4. Bügelvorrichtung nach Anspruch 1,
**dadurch gekennzeichnet,**
**dass** die Wölbungen (5) kalottenförmig ausgebildet sind.

5. Bügelvorrichtung nach Anspruch 1,
**dadurch gekennzeichnet,**
**dass** die Löcher (9) auf der gesamten Außenfläche (4) der Sohle (3) verteilt angeordnet sind.

6. Bügelvorrichtung nach einem der Ansprüche 1 bis 4,
**dadurch gekennzeichnet,**
**dass** die Höhe (H) der einzelnen Wölbungen (5) im Bereich 1/20 bis 1/10 des flächigen Durchmessers beträgt.

7. Bügelvorrichtung nach einem der Ansprüche 1 bis 4,
**dadurch gekennzeichnet,**
**dass** der Durchmesser (D) der Wölbungen (5) auf der Außenfläche (4) etwa zwischen 1 bis 4 cm beträgt.

8. Bügelvorrichtung nach Anspruch 6,
**dadurch gekennzeichnet,**
**dass** die Wölbungen (5) im Mittenbereich (8) abgeflacht ausgebildet sind.

9. Bügelvorrichtung nach einem der Ansprüche 1 bis 4,
**dadurch gekennzeichnet,**
**dass** alle auf der Außenfläche (4) verteilten Wölbungen (5) jeweils zumindest in etwa den gleichen Durchmesser und die gleiche Höhe aufweisen.

10. Bügelvorrichtung nach einem der Ansprüche 1 bis 4,
**dadurch gekennzeichnet,**
**dass** alle auf der Außenfläche (4) verteilten Wölbungen (5) hinsichtlich der Höhe und / oder des Durchmessers zumindest teilweise unterschiedlich ausgebildet sind.

11. Bügelvorrichtung nach Anspruch 1,
**dadurch gekennzeichnet,**
**dass** die Kanäle (10) am seitlichen Rand (18) der Sohle (3) offen ausgebildet sind.

12. Bügelvorrichtung nach einem der Ansprüche 1 bis 11, die als Dampfbügelstation oder Dampfbügeleisen (1) ausgebildet ist.

13. Bügelpresse (2) mit einer Unterlage und einer als großflächige absenkbare Platte (3a) ausgeführte Sohle mit einer Mehrzahl von Löchern (9) zur Bereitstellung einer Dampf- oder Flüssigkeitsdurchströmung, die auf der Außenfläche (4) eine strukturierte Oberfläche aus mehreren Wölbungen (5) besitzt, deren Zwischenräume zwischen den einzelnen Wölbungen (5) eine Netzstruktur von miteinander verbundenen Kanälen (10) bilden, wobei die Löcher (9) in Kreuzungsbereichen (17) der als Netzstruktur ausgebildeten Kanäle (10) angeordnet sind, um den Dampf oder die Flüssigkeit unterhalb der Sohle (3) zu verteilen.

14. Bügelpresse (2) nach Anspruch 13,
**dadurch gekennzeichnet,**
**dass** die Sohle (3) wie in einem der Ansprüche 2 bis 11 beschrieben ausgebildet ist.

## Claims

1. Ironing device comprising an electrically heatable base plate (3) having a plurality of holes (9) for providing a flow of steam or fluid, having on the external face (4) a structured surface consisting of a plurality of curvatures (5), the spaces between which form a network structure of interconnected channels (10) between the individual curvatures (5), **characterised in that** the holes (9) are arranged in crossing regions (17) of the channels (10) designed as a network structure, in order to distribute the steam or fluid under the base plate (3).

2. Ironing device according to claim 1, **characterised in that** the curvatures (5) are each designed as polygons, of which the edge contours of adjacent polygons form the channels (10).

3. Ironing device according to claim 2, **characterised in that** the polygons are designed as hexagons.

4. Ironing device according to claim 1, **characterised in that** the curvatures (5) are dome-shaped.

5. Ironing device according to claim 1, **characterised in that** the holes (9) are distributed over the entire external face (4) of the base plate (3).

6. Ironing device according to any of claims 1 to 4, **characterised in that** the height (H) of the individual curvatures (5) is in the range of 1/20 to 1/10 of the planar diameter.

7. Ironing device according to any of claims 1 to 4, **characterised in that** the diameter (D) of the curvatures (5) on the external face (4) is approximately between 1 and 4 cm.

8. Ironing device according to claim 6, **characterised in that** the middle region (8) of the curvatures (5) is flattened.

9. Ironing device according to any of claims 1 to 4, **characterised in that** all the curvatures (5) distributed on the external face (4) each have at least approximately the same diameter and the same height.

10. Ironing device according to any of claims 1 to 4, **characterised in that** all the curvatures (5) distributed on the external face (4) are designed differently in terms of height and/or diameter, at least in part.

11. Ironing device according to claim 1, **characterised in that** the channels (10) on the lateral edge (18) of the base plate (3) are open.

12. Ironing device according to any of claims 1 to 11, which is designed as a steam iron station or a steam iron (1).

13. Ironing press (2) comprising a support and a base plate configured as an extensive lowerable plate (3a) having a plurality of holes (9) for providing a flow of steam or fluid, having on the external face (4) a structured surface consisting of a plurality of curvatures (5), the spaces between which form a network structure of interconnected channels (10) between the individual curvatures (5), wherein the holes (9) are arranged in crossing regions (17) of the channels (10) designed as a network structure, in order to distribute the steam or fluid under the base plate (3).

14. Ironing press (2) according to claim 13, **characterised in that** the base plate (3) is designed as described in any of claims 2 to 11.

## Revendications

1. Dispositif de repassage avec une semelle (3) pouvant être chauffée électriquement, avec une pluralité de trous (9) destinés à fournir un écoulement de vapeur ou de liquide, qui possède sur la face extérieure (4) une surface structurée composée de plusieurs bombements (5) dont les espaces intermédiaires entre les différents bombements (5) forment une structure de réseau de canalisations (10) raccordées entre elles, **caractérisé en ce que** les trous (9) sont disposés dans des zones de croisement (17) des canalisations (10) constituées en tant que structure de réseau afin de répartir la vapeur ou le liquide au-dessous de la semelle (3).

2. Dispositif de repassage selon la revendication 1, **caractérisé en ce que** les bombements (5) sont respectivement constitués en tant que polygones dont les contours marginaux de polygones voisins les uns des autres forment les canalisations (10).

3. Dispositif de repassage selon la revendication 2, **caractérisé en ce que** les polygones sont constitués en tant qu'hexagones.

4. Dispositif de repassage selon la revendication 1, **caractérisé en ce que** les bombements (5) sont constitués en forme de calottes.

5. Dispositif de repassage selon la revendication 1, **caractérisé en ce que** les trous (9) sont disposés répartis sur toute la face extérieure (4) de la semelle (3).

6. Dispositif de repassage selon une des revendications 1 à 4, **caractérisé en ce que** la hauteur (H) des différents bombements (5) se situe dans la plage de 1/20^{ème} à 1/10^{ème} du diamètre à plat.

7. Dispositif de repassage selon une des revendications 1 à 4, **caractérisé en ce que** le diamètre (D) des bombements (5) sur la face extérieure (4) est compris environ entre 1 et 4 cm.

8. Dispositif de repassage selon la revendication 6, **caractérisé en ce que** les bombements (5) sont constitués de façon aplatie dans la zone centrale (8).

9. Dispositif de repassage selon une des revendications 1 à 4, **caractérisé en ce que** tous les bombements (5) répartis sur la face extérieure (4) présentent respectivement au moins à peu près le même diamètre et la même hauteur.

10. Dispositif de repassage selon une des revendications 1 à 4, **caractérisé en ce que** tous les bombements (5) répartis sur la face extérieure (4) sont constitués de façon au moins partiellement différente en ce qui concerne la hauteur et/ou le diamètre.

11. Dispositif de repassage selon la revendication 1, **caractérisé en ce que** les canalisations (10) sont constituées de façon ouverte sur le bord latéral (18) de la semelle (3).

12. Dispositif de repassage selon une des revendications 1 à 11, qui est constitué en tant que centrale de repassage à vapeur ou en tant que fer à repasser à vapeur (1).

13. Presse à repasser (2) avec un support et une semelle réalisée en tant que plaque (3a) abaissable de grande surface, avec une pluralité de trous (9) destinés à fournir un écoulement de vapeur ou de liquide, qui possède sur la face extérieure (4) une surface structurée composée de plusieurs bombements (5) dont les espaces intermédiaires entre les différents bombements (5) forment une structure de réseau de canalisations (10) raccordées entre elles, dans laquelle les trous (9) sont disposés dans des zones de croisement (17) des canalisations (10) constituées en tant que structure de réseau afin de répartir la vapeur ou le liquide au-dessous de la semelle (3).

14. Presse à repasser (2) selon la revendication 13, **caractérisée en ce que** la semelle (3) est constituée comme cela est décrit dans une des revendications 2 à 11.
